# EUROPÄISCHE PATENTSCHRIFT

(11) **EP 0 134 542 B1**
(45) Veröffentlichungstag und Bekanntmachung des Hinweises auf die Patenterteilung: **02.12.1987**
(21) Anmeldenummer: 84109253.9
(22) Anmeldetag: 03.08.1984
(51) Int. Cl.: H01R 13/52

(54) **Steckverbinder zum lösbaren Anschluss von Kabelleitungen**
Disconnectible connector for splicing wire cable
Connecteur déconnectable pour le raccordement de câbles conducteurs

(30) Priorität: 16.08.1983 DE 3329580
(43) Veröffentlichungstag der Anmeldung: 20.03.1985
(73) Patentinhaber: SIEMENS AKTIENGESELLSCHAFT, 80333 München (DE)
(72) Erfinder: Müller, Meinhardt, Dipl.-Ing., D-8521 Grossenseebach (DE)

## Beschreibung

Die vorliegende Erfindung betrifft einen Steckverbinder zum lösbaren Anschluß von Kabelleitungen entsprechend dem gattungsbildenden Teil des Patentanspruchs 1.

Derartige Steckverbinder sind gemäß der US-PS-4 355 855 bekannt. Die Dichtelemente zwischen den Kontakten und den sie aufnehmenden Bohrungen des Kontakteinsatzes bestehen dort aus O-Ringen, weshalb es zur Montage bzw. zum Auswechseln der Kontakte schon einer nennenswerten Kraftanwendung bedarf.

Die Erfindung stellt sich die Aufgabe, die Kontakte bei einem Steckverbinder der eingangs genannten Art .leichter montierbar zu gestalten und trotzdem auch bei extremen Umgebungsbedingungen, z. B. bei im Störfall in kerntechnischen Anlagen unter 6,5 bar austretendem Heißdampf, mit einer zuverlässigen Feuchtigkeits- bzw. Dampfsperre zu versehen.

Gelöst wird diese Aufgabe erfindungsgemäß mit den im kennzeichnenden Teil des Patentanspruchs 1 angegebenen Merkmalen.

Die Erfindung samt ihrer weiteren, im Anspruch 2 wiedergegebenen Ausgestaltung soll nachstehend anhand der Zeichnung näher erläutert werden.

Diese zeigt einen Längsschnitt durch einen erfindungsgemäßen Steckverbinder.

In die Wandung eines nicht näher dargestellten Gehäuses 1 ist die Steckdose 2 der Steckverbindung eingelassen und mittels eines Gewinderinges 3 befestigt. Zwischen Steckdose 2 und der Wandung des Gehäuses 1 ist eine O-Ringdichtung 4 vorgesehen. Die Steckdose 2 weist in einen Isolierkörper 5 eingelassene Steckerkontakte 6 auf, von denen drei in der Zeichnung dargestellt sind. In die Steckdose 2 ist ein im wesentlichen hohlzylinderförmiges zweiteiliges Steckergehäuse 7a, 7b eingeschoben und mittels einer Überwurfmutter 8 fest mit ihr gekuppelt. Ein 0-Ring 9 ist zur Abdichtung zwischen Steckergehäuse 7a und Steckdose 2 vorgesehen. Das Innere des Steckergehäuses 7 nimmt einen aus Isolierstoff bestehenden Kontakteinsatz auf, der aus mehreren Teilen 10a. 10b und 10c besteht, wovon der Einsatzteil 10c kegelige Bohrungen aufweist, in welche formschlüssig entsprechend geformte kegelstumpfförmige Aufsätze einer gummielastischen Dichtscheibe 11 eingebracht sind, welche eine zylindrische Bohrung zur Aufnahme der Kontaktbuchsen 12 aufweisen. Die abisolierten Enden der Adern 13 eines nicht in der Zeichnung dargestellten kabels werden mittels einer Quetschverbindung jeweils mit einem der Buchsenkontakte 12 kontaktiert. Das Kabelende befindet sich in einer Dichtverschraubung, welche mittels eines Innengewindes am Steckergehäuse 7b befestigt ist. Die beiden Teile 7a und 7b des Steckergehäuses können mittels eines Gewindes soweit zusammengeschraubt werden, daß flüssigkeits- bzw. dampfdichte Berührungsflächen zwischen den kegeligen Ansätzen der Dichtscheibe 11 und dem Kontakteinsatzteil 10c sowie den zylindrischen Bohrungswandungen der Dichtscheibe 11 und den diesen zugeordneten Umfangsbereichen der Buchsenkontakte 12 entstehen. Anstelle einer Dichtscheibe 11 können auch einzelne, nicht miteinander verbundene, kegelstumpfförmig ausgebildete Dichtelemente verwendet werden, welche jeweils eine zylindrische Bohrung zur Aufnahme der der Kabeleinführung zugeordneten Enden der Kontaktbuchsen 12 aufweisen.

Insgesamt wird durch die Erfindung eine hochwirksame Abdichtung geschaffen, welche sehr montagefreundlich ist und ohne weiters auch bel nur teilbestückten Steckern verwendbar ist, wenn eine entsprechende Anzahl von Blindkontaktbuchsen, d. h. nicht mit Kabeladern verbundene Kontaktbuchsen in den Kontakteinsatz eingebracht werden.

## Patentansprüche

1. Steckverbinder zum lösbaren Anschluß von Kabelleitungen, bestehend aus einer Steckdose (2) und einem mit ihr kuppelbaren Stecker mit einem hohlzylindeiförmigen Steckergehäuse (7) mit einem auswechselbare Buchsenkontakte (12) aufnehmenden Kontakteinsatz (10) aus Isolierstoff, wobei zwischen den Buchsenkontakten (12) und dem Kontakteinsatz (10) sowie zwischen dem Kontakteinsatz (10) und dem Steckergehäuse (7) Dichtelemente (11, 14) elastisch verformt eingebracht sind, dadurch gekennzeichnet, daß der Kontakteinsatz (10) mehrteilig ausgeführt ist und ein Teil (10c) des Kontakteinsatzes (10) kegelige Bohrungen aufweist, in welche formschlüssig die Buchsenkontakte (12) umschließende und sich in axialer Richtung gegen einen anderen Teil (10b) des Kontakteinsatzes (10) abstützende Dichtelemente (11) eingebracht sind, wobei das Steckergehäuse (7) geteilt ist und der eine Teil (7a) in den anderen Teil (7b) unter Zusammenpressung der Kontakteinsatzteile (10b, 10c) und der zwischen diesen liegenden Dichtelemente (11) einschraubbar ist.

2. Steckverbinder nach Anspruch 1, dadurch gekennzeichnet, daß die zwischen den Teilen (10b, 10c) des Kontakteinsatzes (10) liegenden Dichtelemente durch eine gummielastische Scheibe (11) mit kegelstumpfförmigen Aufsätzen, die zylindrischen Bohrungen zur Aufnahme der Buchsenkontakte (12) aufweisen, gebildet werden.

## Claims

1. A plug connector for detachably connecting cable lines, consisting of a plug socket (2) and of a plug which can be coupled thereto, with a hollow-cylindrical plug housing (7) and with a contact insert (10) which accommodates exchangeable bush contacts (12) and which consists of insulating material, where sealing elements (11, 14) are inserted, in elastically deformed fashion, between the bush contacts (12) and the contact insert (10) and between the contact insert (10) and the plug housing (7), characterised in that the contact insert (10) consists of several parts and one part (10c) of the contact insert (10) contains conical bores into which are inserted, in shape-locking fashion, sealing elements (11) which surround the bush contacts (12) and which rest in the axial direction against another part (10b) of the contact insert (10), where the plug housing (7) is divided and one part (7a) can be screwed into the other part (7b) thus compressing the contact insert components (10b, 10c) and the sealing elements (11) arranged between them.

2. A plug connector as claimed in claim 1, characterised in that the sealing elements which are located between the parts (10b, 10c) of the contact insert (10) are formed by a rubber-elastic disc (11) provided with conic frustum-shaped attachments which contain cylindrical bores for the accommodation of the bush contacts (12).

## Revendications

1. Contacteur à enfichage pour la liaison détachable de conducteurs d'un câble, constitué par une prise femelle (2) et par une prise mâle qui lui est accouplable, avec un boîtier de prise mâle (7) de la forme d'un cylindre creux, et comportant un insert de contacts (10) en matière isolante et recevant des contacts à douilles (12) remplaçables, des éléments d'étanchéité (11, 14) étant montés, avec déformation élastique entre les contacts à douilles (12) et l'insert de contacts (10) de même qu'entre l'insert de contacts (10) et le boîtier de prise mâle (7), caractérisé par le fait que l'insert de contacts (10) est réalisé en plusieurs morceaux et qu'une partie (10c) de l'insert de contacts (10) présente des perçages coniques dans lesquels sont introduits des éléments d'étanchéité qu'entourent par formes complémentaires les contacts à douilles (12) et qui prennent appui, en direction axiale, contre une autre partie (10b) de l'insert de contacts (10), le boîtier de prise mâle (7) étant subdivisé, et une partie (7a) étant susceptible d'être vissée dans l'autre partie (7b) avec compression des parties (10b, 10c) de l'insert de contacts et des éléments d'étanchéité (11) situés entre ces dernières parties.

2. Connecteur à enfichage selon la revendication 1, caractérisé par le fait que les éléments d'étanchéité qui se trouvent entre les parties (10b, 10c) de l'insert à contacts (10), sont constituées par un disque (11) en caoutchouc élastique à appendices tronconiques pourvus de perçages cylindriques pour recevoir les contacts à douilles (12).
